# EUROPÄISCHE PATENTANMELDUNG

(11) **EP 3 587 339 A1**
(43) Veröffentlichungstag der Anmeldung: **01.01.2020**
(21) Anmeldenummer: 19180502.7
(22) Anmeldetag: 17.06.2019
(51) Int. Cl.: B66F 9/075, B66F 17/00

(54) **VERFAHREN ZUM BETREIBEN EINES FLURFÖRDERZEUGS**

(30) Priorität: 22.06.2018 DE 102018115035
(71) Anmelder: Jungheinrich Aktiengesellschaft, 22047 Hamburg (DE)
(72) Erfinder: GRABBE, Florian, 22335 Hamburg (DE); AHRENS, Stefan, 25462 Rellingen (DE); HEISE, Sven-Ole, 24783 Osterrönfeld (DE); KOPELKE, Jan, 22337 Hamburg (DE); ALTMANN, Tony, 24616 Brokstedt (DE)
(74) Vertreter: Seemann & Partner Patentanwälte mbB

(57) **Zusammenfassung**

Die Erfindung betrifft ein Verfahren zum Betreiben eines fahrbaren Flurförderzeugs (16) in einem Bereich einer Warenlogistikeinrichtung (10), wobei das Flurförderzeug (16) eine Flurförderzeug-Steuereinrichtung zum Steuern von Bewegungen, insbesondere Fahrbewegungen, des Flurförderzeugs (16) und eine Sende- und Empfangsvorrichtung aufweist, wobei für das Flurförderzeug (16) eine Flurförderzeug-Erweiterungszone (18) bestimmt ist oder wird. In einer Ausgestaltung der Erfindung ist u.a. vorgesehen, dass für einen oder mehrere stationäre Bauten der Warenlogistikeinrichtung (10) unter Verwendung der jeweiligen absoluten Position der Bauten (21, 22, 23, 31, 32, 33, 34, 35) in der Warenlogistikeinrichtung (10) jeweils eine Bauten-Erweiterungszone bestimmt wird oder ist und wobei bei Überlappung der Flurförderzeug-Erweiterungszone (18) mit einer Bauten-Erweiterungszone (112, 121, 122, 123, 131, 132, 133, 134, 135) wenigstens ein Betriebssteuerbefehl, insbesondere Bewegungssteuerbefehl, zur Beeinflussung des Betriebs, insbesondere zur Beeinflussung der Bewegung, des Flurförderzeugs (16), vorzugsweise automatisch, erzeugt wird.

## Beschreibung

Die Erfindung betrifft ein Verfahren zum Betreiben eines fahrbaren Flurförderzeugs in einem Bereich einer Warenlogistikeinrichtung.

Im Stand der Technik ist bekannt, dass Flurförderzeuge in Logistikeinrichtungen, wie zum Beispiel Warenlagern oder Regallagern für Güter und Waren, mit möglichst hoher Geschwindigkeit bewegt werden, um die Güter und Waren auf schnelle sowie effiziente Weise von bzw. zu ihren Lagerstellen zu transportieren. In der Regel werden hierbei verschiedene Flurförderzeuge eingesetzt, die vom Bedienpersonal bzw. von einem Fahrer oder automatisch, zum Beispiel durch Verwendung von Induktionsschleifen oder dergleichen, geführt werden.

Um beispielsweise einen Fahrer eines Flurförderzeugs bei der Handhabung des Flurförderzeugs zu unterstützen, ist in EP 1 767 488 A2 ein System zur Unterstützung eines Fahrers eines Flurförderzeugs während der Fahrt offenbart. Ferner ist aus DE 10 2010 005 034 A1 ein Verfahren zur Bewirtschaftung eines Lagers mit einem Flurförderzeug beschrieben.

Um die Flurförderzeuge zu führen, werden auch Fahrerassistenzsysteme auf oder in den Flurförderzeugen eingesetzt, wodurch das Flurförderzeug beeinflusst wird oder der Fahrer informiert wird, wenn beispielsweise in einem gefährdeten Bereich langsamer gefahren werden soll oder auf bestimmten Flächen oder in bestimmten Bereichen keine Ware abgelegt werden soll. Derartige Einschränkungen in der Führung der Flurförderzeuge sind jeweils lokal begrenzt und betreffen dementsprechend nur einzelne Zonen innerhalb einer Warenlogistikeinrichtung.

Bei dem Betrieb von Flurförderzeugen in Warenlogistikeinrichtungen kann es z.B. in unübersichtlichen Bereichen, beispielsweise aufgrund von Unaufmerksamkeit von Bedienpersonen, gelegentlich zu Unfällen oder Kollisionen kommen. Solche Logistikeinrichtungen, wie z.B. Lager- oder Industriehallen, weisen häufig beengte Räumlichkeiten auf, wobei sowohl für das Personal als auch für die Flurförderzeuge Gefahrenbereiche vorhanden sind, in denen das Risiko für Kollisionen zwischen Flurförderzeugen und Personen oder anderen Flurförderzeugen erhöht ist. Darüber hinaus ist es möglich, dass Kollisionen mit Infrastrukturkomponenten, wie z.B. Regalen, Pfosten, Wänden oder geschlossenen Türen, auftreten.

Um Kollisionen mit Infrastrukturkomponenten der Warenlogistikeinrichtung zu vermeiden bzw. das Kollisionsrisiko zu reduzieren, werden Sensoren, z.B. an Flurförderzeugen, eingesetzt. Wird beispielsweise ein im Weg des Flurförderzeugs befindliches Objekt erkannt, ist es möglich, dass der Fahrer des Flurförderzeugs entsprechend gewarnt wird.

Ausgehend von diesem Stand der Technik besteht die Aufgabe der Erfindung darin, das Unfallrisiko für Flurförderzeuge und Personen in Warenlogistikeinrichtungen zu reduzieren, wobei auf einfache Weise die Sicherheit für Personen und Fahrzeuge erhöht werden soll und wobei der Aufwand hierfür möglichst gering gehalten werden soll.

Gelöst wird diese Aufgabe durch ein Verfahren zum Betreiben eines fahrbaren Flurförderzeugs in einem Bereich einer Warenlogistikeinrichtung, wobei das Flurförderzeug eine Flurförderzeug-Steuereinrichtung zum Steuern von Bewegungen, insbesondere Fahrbewegungen, des Flurförderzeugs und eine Sende- und Empfangsvorrichtung aufweist, wobei für das Flurförderzeug eine Flurförderzeug-Erweiterungszone bestimmt ist oder wird,
a) wobei in einem Teilbereich der Warenlogistikeinrichtung eine stationäre Gefahrenbereichskontrollvorrichtung mit einer Sende- und Empfangsvorrichtung vorgesehen ist, wobei die Sende- und Empfangsvorrichtung des Flurförderzeugs und die Sende- und Empfangsvorrichtung der Gefahrenbereichskontrollvorrichtung miteinander, insbesondere drahtlos, verbunden oder verbindbar sind, wobei bei Unterschreiten eines Mindestabstands zwischen der Flurförderzeug-Erweiterungszone und der Gefahrenbereichskontrollvorrichtung wenigstens ein Betriebssteuerbefehl, insbesondere Bewegungssteuerbefehl, zur Beeinflussung des Betriebs, insbesondere zur Beeinflussung der Bewegung, des Flurförderzeugs, insbesondere automatisch, erzeugt wird und/oder
b) wobei für eine oder mehrere stationäre Bauten der Warenlogistikeinrichtung unter Verwendung der jeweiligen absoluten Positionen der Bauten in der Warenlogistikeinrichtung jeweils eine Bauten-Erweiterungszone bestimmt wird oder ist und wobei bei Überlappung der Flurförderzeug-Erweiterungszone mit einer Bauten-Erweiterungszone wenigstens ein Betriebssteuerbefehl, insbesondere Bewegungssteuerbefehl, zur Beeinflussung des Betriebs, insbesondere zur Beeinflussung der Bewegung, des Flurförderzeugs, vorzugsweise automatisch, erzeugt wird.

Die Erfindung beruht auf dem Gedanken, dass in gefährlichen Bereichen der Warenlogistikeinrichtung, in denen Kollisionen oder Unfälle mit einem höheren Risiko für Flurförderzeuge oder für Personen auftreten können, Zonen mittels der Gefahrenbereichskontrollvorrichtung oder mittels der Bauten-Erweiterungszonen bereitgestellt werden, wobei bei Unterschreiten eines vorbestimmten Mindestabstands zwischen der Erweiterungszone des Flurförderzeugs und der Gefahrenbereichskontrollvorrichtung oder bei Überlappen der Flurförderzeug-Erweiterungszone mit der Bauten-Erweiterungszone durch Erzeugen eines Betriebssteuerbefehls, insbesondere Bewegungssteuerbefehls, auf aktive, vorzugsweise automatische, Weise auf das Flurförderzeug mittels des Betriebssteuerbefehls eingegriffen wird, wobei es möglich ist, hierdurch die Geschwindigkeit des Flurförderzeugs zu begrenzen oder das Flurförderzeug abzubremsen. Darüber hinaus ist es möglich, dass in diesen Situationen eine Bedienperson für das Flurförderzeug optisch und/oder akustisch vor einem Gefahrenbereich in diesen Fällen gewarnt wird.

Insbesondere werden die Gefahrenbereichskontrollvorrichtungen im Bereich von Beladerampen oder Verengungen in der Warenlogistikeinrichtung, z.B. Lagerhallen oder Regallager, positioniert, wobei durch die Verwendung von mehreren Gefahrenbereichskontrollvorrichtungen diese Bereiche abgesichert werden. Wird ein Flurförderzeug in den von den Gefahrenbereichskontrollvorrichtungen abgesicherten Bereich gefahren, ist es im Rahmen der Erfindung vorgesehen, dass eine Fahrzeugreaktion, wie z.B. eine Geschwindigkeitsbegrenzung, ausgelöst bzw. aktiviert wird.

In einer weiteren Ausgestaltung kann hierbei vorgesehen sein, dass bei der Warenlogistikeinrichtung ein absolutes Ortungssystem vorhanden ist, so dass die absoluten Positionen von Bauten, wie z.B. Regalen, Säulen, Verengungen oder weiteren Einrichtungen innerhalb der Warenlogistikeinrichtung, die absoluten Positionen der Bauten bzw. der Komponenten der Warenlogistikeinrichtung bestimmt sind oder bestimmt werden, so dass unter Verwendung der absoluten Positionen der Bauten entsprechende Erweiterungszonen bzw. Bauten-Erweiterungszonen für die Bauten der Warenlogistikeinrichtung bestimmt werden oder sind. Hierbei entstehen um die Bauten herum entsprechende virtuelle Erweiterungszonen, so dass beim Eindringen von Flurförderzeugen in die virtuellen Erweiterungszonen der Bauten ein entsprechender Betriebssteuerbefehl für das Flurförderzeug, vorzugsweise automatisch, erzeugt wird. Hierbei ist auch die absolute Position des Flurförderzeugs unter Verwendung des absoluten Ortungssystems sowie die jeweilige Flurförderzeug-Erweiterungszone bekannt.

Insbesondere werden die spezifische Flurförderzeug-Erweiterungszone und das jeweilige Flurförderzeug anhand der absoluten Position innerhalb der Warenlogistikeinrichtung, z.B. einer Lagerhalle oder dergleichen, sowie der Fahrausrichtung, d.h. der Orientierung bzw. der Lage des Flurförderzeugs innerhalb der Warenlogistikeinrichtung, ermittelt. Um die absolute Position und Fahrausrichtung innerhalb der Warenlogistikeinrichtung für das Flurförderzeug zu ermitteln, sind in der Warenlogistikeinrichtung entsprechende, vorzugsweise ortsfeste, Sende- und Empfangsvorrichtungen, wie z.B. Ankerknoten oder dergleichen, sowie ggf. Ortungsvorrichtungen vorgesehen, um die absolute Position des Flurförderzeugs sowie deren Fahrausrichtung bzw. Orientierung innerhalb der Warenlogistikeinrichtung jeweils zu ermitteln. Dies erfolgt vorzugsweise in regelmäßigen Abständen.

Um die absolute Position des Flurförderzeugs zu bestimmen, ist in der Warenlogistikeinrichtung eine Mehrzahl von festinstallierten Ankerknoten vorhanden, die Referenzpunkte in einem gemeinsamen Koordinatensystem darstellen. Durch ein Ortungssystem wird die absolute Position des jeweiligen Flurförderzeugs durch Abstandsmessungen zu mehreren Ankerknoten bestimmt. Entsprechend werden auch unter Verwendung von festinstallierten Ankerknoten die Position oder die Positionen von Bauten in der Warenlogistikeinrichtung durch Abstandsmessungen zu mehreren Ankerknoten des Ortungssystems bestimmt.

Zur Positionsbestimmung der Flurförderzeuge und/oder der Bauten bzw. der Infrastrukturkomponenten der Warenlogistikeinrichtung kann ein festinstalliertes Netz von Referenzpunkten, wie z.B. WLAN-Zugangspunkte oder dergleichen, eingesetzt werden. Die Positionsbestimmungen sowie die Ausrichtungen der Flurförderzeuge in der Warenlogistikeinrichtung erfolgen beispielsweise durch Lateration, also eine Entfernungs- bzw. Abstandsmessung zu drei verschiedenen Punkten, in diesem Fall den ortsfesten Referenzpunkten des (absoluten) Ortungssystems. Die Entfernungs- oder Abstandsmessung erfolgt beispielsweise mithilfe einer Laufzeitmessung. Die Referenzpunkte sollen hierbei als Ankerknoten bezeichnet werden. Ihre als bekannt vorausgesetzten ortsfesten Positionen dienen als Referenzpunkte in einem gemeinsamen Koordinatensystem. Die Ankerknoten werden also in einem gemeinsamen Koordinatensystem dargestellt bzw. referenziert. Damit die als Referenzpunkte verwendeten Ankerknoten auch als Fixpunkte für die Bestimmung des absoluten Ortes in dem gemeinsamen Koordinatensystem dienen können, werden die Positionen der Ankerknoten innerhalb der Warenlogistikeinrichtung bestimmt oder sind bekannt. Im Rahmen der Erfindung ist es möglich, dass in Abhängigkeit der ermittelten absoluten Positionen und der ermittelten Fahrtausrichtungen der Flurförderzeuge innerhalb der Warenlogistikeinrichtung eine dynamisch anpassbare oder veränderbare Flurförderzeug-Erweiterungszone jeweils bestimmt oder bestimmbar ist. Dabei kann es vorgesehen sein, dass für ein Flurförderzeug jeweils eine virtuelle Flurförderzeug-Erweiterungszone bestimmt oder berechnet wird, wobei insbesondere die Flurförderzeug-Erweiterungszone in Abhängigkeit des Fahrzeugzustands und/oder in Abhängigkeit der Fahrdynamik des Flurförderzeugs veränderbar ist. Beispielsweise ist bei einem stehenden Fahrzeug die Flurförderzeug-Erweiterungszone am kleinsten und verläuft in einem kurzen Abstand parallel zu einer Umrisslinie des Flurförderzeugs auf dem Boden der Warenlogistikeinrichtung.

Durch die Flurförderzeug-Erweiterungszone wird eine Zone um das jeweilige Flurförderzeug herum ermittelt, die je nach Bewegungszustand des Flurförderzeugs den Bereich angibt, in dem sich das Flurförderzeug aufgrund der Bewegungsrichtung und der Bewegungsart bewegen wird, wobei hierbei eine Art Schutzzone für das Flurförderzeug bestimmt wird, um Kollisionen mit einem weiteren Flurförderzeug oder mit Bauten oder Infrastrukturkomponenten der Warenlogistikeinrichtung zu vermeiden.

Auch kann in einem weiteren Aspekt in Abhängigkeit des Fahrzeugtyps des Flurförderzeugs die jeweilige Flurförderzeug-Erweiterungszone bestimmt werden. Hierbei kann bei der Bestimmung der Flurförderzeug-Erweiterungszone beispielsweise berücksichtigt werden, dass es sich bei dem Flurförderzeug um einen Gegengewichtsstapler, einen Kommissionsstapler, einen Schlepper, einen Hubmaststapler, einen Schmalgangstapler, einen Schwerlaststapler, einen Seitenstapler oder dergleichen handelt. Je nach Fahrzeugtyp werden hierbei in Abhängigkeit von Außenkontur des jeweiligen Flurförderzeugs entsprechende, spezifische Flurförderzeug-Erweiterungszonen bestimmt. Auch kann hierbei die Antriebsart des Fahrzeugtyps, z.B. Elektroantrieb etc., berücksichtigt werden.

Ein weiterer Vorteil der Erfindung besteht darin, dass unter Verwendung von stationären Gefahrenbereichskontrollvorrichtungen und/oder unter Verwendung von virtuellen Bauten-Erweiterungszonen besonders gefährdete Bereiche, wie z.B. Laderampen für Lastkraftwagen, abgesichert werden. Hierdurch wird beispielsweise das Risiko eines Absturzes eines Flurförderzeugs an einer Beladerampe beim Be- und Entladevorgang des Lastkraftwagens deutlich reduziert.

Im Rahmen der Erfindung ist vorgesehen, dass in einer Ausgestaltung die Gefahrenbereichskontrollvorrichtung einen kreisförmigen Kontrollbereich bzw. einen kugelförmigen Kontrollbereich um die Gefahrenbereichskontrollvorrichtung aufspannt.

Um eine Abstandsmessung zwischen der Gefahrenbereichskontrollvorrichtung und dem Flurförderzeug zu ermöglichen, ist vorgesehen, dass die Sende- und Empfangsvorrichtung des Flurförderzeugs und die Sende- und Empfangsvorrichtung der Gefahrenbereichskontrollvorrichtung miteinander, vorzugsweise drahtlos, kommunizieren, wobei die Abstandsmessung zwischen der Sende- und Empfangsvorrichtung der Gefahrenbereichskontrollvorrichtung und der Sende- und Empfangsvorrichtung des Flurförderzeugs mittels Laufzeitmessung vorzugsweise durchgeführt wird, um den Abstand zwischen dem Flurförderzeug und der Gefahrenbereichskontrollvorrichtung zu messen.

Darüber hinaus zeichnet sich eine Ausgestaltung des Verfahrens dadurch aus, dass bei Unterschreiten eines Mindestabstands zwischen der Flurförderzeug-Erweiterungszone und der Gefahrenbereichskontrollvorrichtung als Betriebssteuerbefehl, insbesondere Bewegungssteuerbefehl, die Geschwindigkeit des Flurförderzeugs geändert, insbesondere reduziert, wird und/oder bei Unterschreiten eines Mindestabstands zwischen der Flurförderzeug-Erweiterungszone und der Gefahrenbereichskontrollvorrichtung eine Warnung, vorzugsweise am oder im Flurförderzeug, erzeugt wird, wobei insbesondere die Warnung als optische und/oder akustische Warnung ausgebildet ist, und/oder bei Unterschreiten eines Mindestabstands zwischen der Flurförderzeug-Erweiterungszone und der Gefahrenbereichskontrollvorrichtung die Hubbewegung einer Hubeinrichtung des Flurförderzeugs, vorzugsweise in der vertikalen Höhe, begrenzt wird.

Insbesondere wird bei Erzeugung einer optischen Warnung die Warnung am Flurförderzeug mittels eines Displays oder dergleichen angezeigt. Darüber hinaus kann am Flurförderzeug auch eine akustische Warnung, z. B. bei Unterschreiten des Mindestabstands zwischen der Flurförderzeug-Erweiterungszone und der Gefahrenbereichskontrollvorrichtung, ausgegeben werden.

Gemäß einem weiteren Aspekt ist bei dem Verfahren weiterhin vorteilhafter Weise vorgesehen, dass bei Überlappung der Flurförderzeug-Erweiterungszone mit der Bauten-Erweiterungszone als Betriebssteuerbefehl, insbesondere Bewegungssteuerbefehl, die Geschwindigkeit des Flurförderzeugs geändert, insbesondere reduziert, wird und/oder bei Überlappung der Flurförderzeug-Erweiterungszone mit der Bauten-Erweiterungszone eine Warnung, insbesondere im oder am Flurförderzeug, erzeugt wird, wobei insbesondere die Warnung als optische und/oder akustische Warnung ausgebildet ist, und/oder bei Überlappung der Flurförderzeug-Erweiterungszone mit der Bauten-Erweiterungszone die Hubbewegung einer Hubeinrichtung des Flurförderzeugs, insbesondere in der vertikalen Höhe, begrenzt wird.

Außerdem zeichnet sich gemäß einem weiteren Aspekt das Verfahren dadurch aus, dass bei Kommunikation zwischen der Sende- und Empfangsvorrichtung des Flurförderzeugs mit der Sende- und Empfangsvorrichtung der Gefahrenbereichskontrollvorrichtung der Betriebssteuerbefehl mittels eines bordeigenen Rechners des Flurförderzeugs erzeugt wird.

Des Weiteren zeichnet sich das Verfahren in einer Weiterbildung dadurch aus, dass die Überlappung der Flurförderzeug-Erweiterungszone mit der Bauten-Erweiterungszone mittels eines Rechners der Warenlogistikeinrichtung ermittelt wird und nach Ermittlung der Überlappung der Flurförderzeug-Erweiterungszone mit der Bauten-Erweiterungszone ein von einem Rechner der Warenlogistikeinrichtung erzeugter Betriebssteuerbefehl vom Rechner der Warenlogistikeinrichtung an das Flurförderzeug, vorzugsweise drahtlos, übermittelt wird. Für die Kommunikation zwischen dem Rechner bzw. Zentralrechner, der Warenlogistikeinrichtung und dem Flurförderzeug bzw. dem bordeigenen Rechner des Flurförderzeugs, sind entsprechende Sende- und Empfangseinrichtungen in der Warenlogistikeinrichtung und am Flurförderzeug entsprechend vorgesehen, so dass auf drahtlose Weise entsprechende Steuerbefehle und/oder Daten etc. zwischen dem Rechner der Warenlogistikeinrichtung und dem Flurförderzeug übermittelt werden.

Ferner zeichnet sich in einer bevorzugten Ausführungsform das Verfahren dadurch aus, dass von einem Rechner der Warenlogistikeinrichtung die Positionen der Bauten-Erweiterungszone oder die Positionen von mehreren Bauten-Erweiterungszonen und die Position des Flurförderzeugs in der Warenlogistikeinrichtung an einen bordeigenen Rechner des Flurförderzeugs übermittelt werden und mittels des bordeigenen Rechners des Flurförderzeugs die Überlappung der Flurförderzeug-Erweiterungszone des Flurförderzeugs mit der Bauten-Erweiterungszone ermittelt wird und der Betriebssteuerbefehl von dem bordeigenen Rechner des Flurförderzeugs erzeugt wird.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine vereinfachte Darstellung einer Warenlogistikeinrichtung mit Gefahrenbereichen,
- Fig. 2: eine vereinfachte, schematische Darstellung einer Warenlogistikeinrichtung gemäß einem weiteren Ausführungsbeispiel und
- Fig. 3: schematisch eine vereinfachte Darstellung einer Warenlogistikeinrichtung gemäß einem weiteren Ausführungsbeispiel.

In den Zeichnungen sind jeweils gleiche oder gleichartige Elemente und/oder Teile mit denselben Bezugsziffern versehen, so dass von einer erneuten Vorstellung jeweils abgesehen wird.

In Fig. 1 ist schematisch im Ausschnitt eine Warenlogistikeinrichtung 10 dargestellt, beispielsweise eine Lagerhalle, und das umliegende, von Flurförderzeugen 16 befahrbare Betriebsgelände. Die Warenlogistikeinrichtung 10 weist beispielsweise einen Gefahrenbereich 12 auf, in dem es zu gefährlichen Situationen für Flurförderzeuge sowie für das Bedienpersonal für die Flurförderzeuge kommen kann. Beispielsweise ist ein Gefahrenbereich im Bereich einer Beladerampe zum Beladen von Transportfahrzeugen, wie z.B. Lastkraftwagen oder dergleichen, vorhanden. In dem Gefahrenbereich 12 sind hierbei nebeneinander in regelmäßigen Abständen Gefahrenbereichskontrollvorrichtungen 14 angeordnet, die Mittel zum Senden und Empfangen von Signalen aufweisen, wie sie beispielsweise in der Ultra-Breitband-Technologie eingesetzt werden.

Um Waren innerhalb der Warenlogistikeinrichtung zu bewegen, werden Flurförderzeuge 16 eingesetzt, die von dem Bedienpersonal beispielsweise zu einer Beladerampe gefahren werden, so dass die Flurförderzeuge 16 dem Gefahrenbereich 12 angenähert werden. In Fig. 1 ist aus Gründen der Übersichtlichkeit nur ein Flurförderzeug 16 gezeigt.

Bei Annäherung des Flurförderzeugs 16 an den Gefahrenbereich 12 wird von einer Sende- und Empfangsvorrichtung des Flurförderzeugs ein Signal einer Sende- und Empfangsvorrichtung der Gefahrenbereichskontrollvorrichtungen 14 empfangen, so dass aufgrund von Laufzeitmessungen zwischen der Sende- und Empfangsvorrichtung des Flurförderzeugs 16 und den Sende- und Empfangsvorrichtungen der Gefahrenbereichskontrollvorrichtungen 14 der Abstand zwischen dem Flurförderzeug 16 und der jeweiligen Gefahrenbereichskontrollvorrichtung 14 ermittelt wird. Dies erfolgt beispielsweise mittels eines bordeigenen Rechners des Flurförderzeugs 16. Beispielsweise kann hierbei zur Vermeidung von Kollisionen oder Unfällen bei der Abstandsberechnung eine Flurförderzeug-Erweiterungszone 18 berücksichtigt werden, wobei durch die virtuelle Flurförderzeug-Erweiterungszone 18 der Bereich berücksichtigt wird, in dem das Flurförderzeug bewegt wird.

Bei einem bewegten Flurförderzeug 16 wird mittels des bordeigenen Rechners des Flurförderzeugs 16 ermittelt, wie groß der Abstand zwischen der Flurförderzeug-Erweiterungszone 18 und den jeweiligen Gefahrenbereichskontrollvorrichtungen 14 ist, wobei bei Unterschreiten eines Mindestabstands eine optische und/oder akustische Warnmitteilung am Flurförderzeug 16 erzeugt wird, die beispielsweise mittels einer Anzeige und/oder mittels eines Schallerzeugers dem Bedienpersonal am Flurförderzeug 16 angezeigt wird.

Darüber hinaus kann in einer Ausgestaltung bei Unterschreitung des Mindestabstands zwischen der Flurförderzeug-Erweiterungszone 18 und den Gefahrenbereichskontrollvorrichtungen 14 das Fahrzeug auch abgebremst werden, um eine mögliche gefährliche Situation in der Umgebung der Gefahrenbereichskontrollvorrichtungen 14 zu vermeiden.

In Fig. 2 ist ein weiteres Ausführungsbeispiel für eine Warenlogistikeinrichtung 10 schematisch dargestellt, wobei die Warenlogistikeinrichtung 10 mehrere Regallager 21, 22, 23 aufweist, in denen Waren ein- und ausgelagert werden. Darüber hinaus sind in der Warenlogistikeinrichtung 10 weitere Einbauten oder Strukturelemente 31, 32, 33, 34 und 35 vorgesehen. Die Strukturelemente 31 bis 35 können hierbei beispielsweise Säulen oder andere Bauten sein. Innerhalb der Warenlogistikeinrichtung 10 werden Flurförderzeuge 16 bewegt, so dass die Flurförderzeuge 16 Waren in der Warenlogistikeinrichtung 10 transportieren.

Unter Verwendung von entsprechenden (hier nicht dargestellten) ortsfesten Ankerknoten bzw. Sende- und Empfangsvorrichtungen eines absoluten Ortungssystems innerhalb der Warenlogistikeinrichtung 10 werden die Flurförderzeuge 16 bewegt, um die Waren zu transportieren. Das absolute Ortungssystem (hier nicht dargestellt) umfasst einen Zentralrechner bzw. Rechner 40, in dem die absoluten Positionen der Regallager 21, 22, 23 sowie der Strukturelemente 31 bis 35 jeweils erfasst sind. Darüber hinaus werden für die Regallager 21, 22, 23 entsprechende Erweiterungszonen bzw. Konturzonen 121, 122, 123 sowie für die Strukturelemente 31 bis 35 entsprechende Erweiterungszonen bzw. Konturzonen 131, 132, 133, 134, 135 bestimmt. Mittels des absoluten Ortungssystems der Warenlogistikeinrichtung 10 werden die Positionen der Flurförderzeuge 16 in der Warenlogistikeinrichtung 10 und deren Ausrichtung sowie deren Fahrgeschwindigkeit erfasst, wobei ferner mittels des Rechners 40 auch die jeweilige Flurförderzeug-Erweiterungszone 18 bestimmt ist oder wird. Hierbei kann vorgesehen sein, dass die Flurförderzeug-Erweiterungszonen 18 der jeweiligen Flurförderzeuge 16 als dynamische anpassbare und/oder veränderbare Flurförderzeug-Erweiterungszone bestimmt werden. Hierbei ist beispielsweise die Flurförderzeug-Erweiterungszone in Abhängigkeit des Fahrzeugzustands und/oder in Abhängigkeit der Fahrdynamik des Flurförderzeugs veränderbar bzw. anpassbar.

Mittels des Rechners 40 kann beispielsweise festgestellt werden, ob eine Flurförderzeug-Konturzone 18 eines Flurförderzeugs 16 mit einer Erweiterungszone oder Konturzone eines Regallagers oder der ortsfesten Strukturelemente überlappt. Beispielsweise ist in Fig. 2 schematisch die Überlappung einer Flurförderzeug-Erweiterungszone 18 mit der Konturzone 122 des Regallagers 22 sowie die Überlappung einer Flurförderzeug-Erweiterungszone 18 mit der Konturzone 134 des Strukturelements 34, z.B. Pfosten oder dergleichen, überlappend gezeigt.

Wird eine Überlappung einer Flurförderzeug-Erweiterungszone 18 mit einer anderen Konturzone 121, 122, 123 eines Regallagers 21, 22, 23 oder mit einer Konturzone 131 bis 135 eines Strukturelements 31 bis 35 festgestellt, wird beispielsweise mittels des Rechners 40 ein Betriebssteuerbefehl und/oder eine Warnmitteilung an das entsprechende Flurförderzeug 16 übermittelt, wodurch beispielsweise das Flurförderzeug abgebremst wird sowie das Bedienpersonal entsprechend auf optische und/oder akustische Weise gewarnt wird. Hierdurch kann beispielsweise die Wahrscheinlichkeit einer Kollision des Flurförderzeugs 16 deutlich reduziert werden.

Darüber hinaus ist es im Rahmen der Erfindung vorgesehen, dass bei Überlappung einer Flurförderzeug-Erweiterungszone 18 mit einer Konturzone 121, 122, 123 der Regallager 21, 22, 23 oder mit den Konturzonen 131 bis 135 der Strukturelemente 31 bis 35 ein entsprechender Steuerbefehl an das jeweilige Flurförderzeug übermittelt wird, wodurch beispielsweise das Flurförderzeug abgebremst wird oder der Betrieb des Flurförderzeugs nur mit einer maximalen Geschwindigkeit möglich ist. Darüber hinaus kann auch in diesem Fall eine Hubbegrenzung eines Hubmastes des Flurförderzeugs 16 als Steuerbefehl von dem Rechner 40 an das entsprechende Flurförderzeug 16 übermittelt werden.

Außerdem kann im Rahmen der Erfindung auch vorgesehen sein, dass in einer Alternative die Positionen der Konturzonen 121 bis 123 der Regallager 21 bis 23 sowie die Konturzonen 131 bis 135 der Strukturelemente 31 bis 35 an den jeweiligen bordeigenen Rechner der Flurförderzeuge 16 übermittelt werden, wobei auch die absolute Position des Flurförderzeugs 16 innerhalb der Warenlogistikeinrichtung 10 an den bordeigenen Rechner des Flurförderzeugs 16 entsprechend übermittelt wird. Hierbei kann mittels des bordeigenen Rechners des Flurförderzeugs 16 auch eine Überlappung der eigenen Flurförderzeug-Erweiterungszone 18 mit den Konturzonen bzw. Erweiterungszonen 121 bis 123 und 131 bis 135 ermittelt werden.

In Fig. 3 ist ein weiteres Ausführungsbeispiel einer Warenlogistikeinrichtung 10 schematisch dargestellt, wobei für einen Gefahrenbereich 12 z. B. an einer Beladerampe innerhalb der Warenlogistikeinrichtung 10 eine Erweiterungszone 112 des Gefahrenbereichs 12 bestimmt ist, so dass unter Verwendung eines (hier nicht dargestellten) absoluten Ortungssystems innerhalb der Warenlogistikeinrichtung 10 die Position der Erweiterungszone 112 bestimmt ist.

In dieser Ausgestaltung wird analog zu dem Ausführungsbeispiel in Fig. 2 eine Überlappung der Flurförderzeug- Erweiterungszone 18 mit der Erweiterungszone 112 des Gefahrenbereichs 12 mittels des Rechners 40 des Ortungssystems festgestellt, so dass bei einer Überlappung der Flurförderzeug-Erweiterungszone 18 mit der (Gefahren-)Erweiterungszone 112 ein entsprechender Steuerbefehl von dem Rechner 40 an den bordeigenen Rechner des Flurförderzeugs 16 übermittelt wird, so dass z. B. unter Verwendung von entsprechenden Warneinrichtungen die Bedienperson des Flurförderzeugs 16 vor dem Gefahrenbereich 12 gewarnt wird. Beispielsweise kann eine derartige Erweiterungszone 112 beispielsweise an Beladerampen oder dergleichen innerhalb der Warenlogistikeinrichtung 10 bereitgestellt werden, wodurch die Sicherheit für die Handhabung des Flurförderzeugs 16 und die Sicherheit für das Bedienpersonal signifikant erhöht wird.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein. Im Rahmen der Erfindung sind Merkmale, die mit "insbesondere" oder "vorzugsweise" gekennzeichnet sind, als fakultative Merkmale zu verstehen.

### Bezuqszeichenliste

- 10: Warenlogistikeinrichtung
- 12: Gefahrenbereich
- 14: Gefahrenbereichskontrollvorrichtung
- 16: Flurförderzeug
- 18: Flurförderzeug-Erweiterungszone
- 21, 22, 23: Regallager
- 31, 32, 33, 34, 35: Strukturelement
- 40: Rechner
- 112: Erweiterungszone
- 121, 122, 123: Konturzone
- 131, 132, 133, 134, 135: Konturzone

## Patentansprüche

1. Verfahren zum Betreiben eines fahrbaren Flurförderzeugs (16) in einem Bereich einer Warenlogistikeinrichtung (10), wobei das Flurförderzeug (16) eine Flurförderzeug-Steuereinrichtung zum Steuern von Bewegungen, insbesondere Fahrbewegungen, des Flurförderzeugs (16) und eine Sende- und Empfangsvorrichtung aufweist, wobei für das Flurförderzeug (16) eine Flurförderzeug-Erweiterungszone (18) bestimmt ist oder wird,
a) wobei in einem Teilbereich der Warenlogistikeinrichtung (10) eine stationäre Gefahrenbereichskontrollvorrichtung (14) mit einer Sende- und Empfangsvorrichtung vorgesehen ist, wobei die Sende- und Empfangsvorrichtung des Flurförderzeugs (16) und die Sende- und Empfangsvorrichtung der Gefahrenbereichskontrollvorrichtung (14) miteinander, insbesondere drahtlos, verbunden oder verbindbar sind, wobei bei Unterschreiten eines Mindestabstands zwischen der Flurförderzeug-Erweiterungszone (18) und der Gefahrenbereichskontrollvorrichtung (14) wenigstens ein Betriebssteuerbefehl, insbesondere Bewegungssteuerbefehl, zur Beeinflussung des Betriebs, insbesondere zur Beeinflussung der Bewegung, des Flurförderzeugs (16), insbesondere automatisch, erzeugt wird und/oder
b) wobei für eine oder mehrere stationäre Bauten der Warenlogistikeinrichtung (10) unter Verwendung der jeweiligen absoluten Positionen der Bauten (21, 22, 23, 31, 32, 33, 34, 35) in der Warenlogistikeinrichtung (10) jeweils eine Bauten-Erweiterungszone (112, 121, 122, 123, 131, 132, 133, 134, 135) bestimmt wird oder ist und wobei bei Überlappung der Flurförderzeug-Erweiterungszone (18) mit einer Bauten-Erweiterungszone (112, 121, 122, 123, 131, 132, 133, 134, 135) wenigstens ein Betriebssteuerbefehl, insbesondere Bewegungssteuerbefehl, zur Beeinflussung des Betriebs, insbesondere zur Beeinflussung der Bewegung, des Flurförderzeugs (16), vorzugsweise automatisch, erzeugt wird.

2. Verfahren nach Anspruch 1, **dadurch gekennzeichnet, dass** bei Unterschreiten eines Mindestabstands zwischen der Flurförderzeug-Erweiterungszone (18) und der Gefahrenbereichskontrollvorrichtung (14) als Betriebssteuerbefehl, insbesondere Bewegungssteuerbefehl, die Geschwindigkeit des Flurförderzeugs (16) geändert, insbesondere reduziert, wird und/oder bei Unterschreiten eines Mindestabstands zwischen der Flurförderzeug-Erweiterungszone (18) und der Gefahrenbereichskontrollvorrichtung (14) eine Warnung, vorzugsweise am oder im Flurförderzeug (16), erzeugt wird, wobei insbesondere die Warnung als optische und/oder akustische Warnung ausgebildet ist, und/oder bei Unterschreiten eines Mindestabstands zwischen der Flurförderzeug-Erweiterungszone (18) und der Gefahrenbereichskontrollvorrichtung (14) die Hubbewegung einer Hubeinrichtung des Flurförderzeugs (16), vorzugsweise in der vertikalen Höhe, begrenzt wird.

3. Verfahren nach Anspruch 1 oder 2, **dadurch gekennzeichnet, dass** bei Überlappung der Flurförderzeug-Erweiterungszone (18) mit der Bauten-Erweiterungszone (112, 121, 122, 123, 131, 132, 133, 134, 135) als Betriebssteuerbefehl, insbesondere Bewegungssteuerbefehl, die Geschwindigkeit des Flurförderzeugs (16) geändert, insbesondere reduziert, wird und/oder bei Überlappung der Flurförderzeug-Erweiterungszone (18) mit der Bauten-Erweiterungszone (112, 121, 122, 123, 131, 132, 133, 134, 135) eine Warnung, insbesondere im oder am Flurförderzeug (16), erzeugt wird, wobei insbesondere die Warnung als optische und/oder akustische Warnung ausgebildet ist, und/oder bei Überlappung der Flurförderzeug-Erweiterungszone (18) mit der Bauten-Erweiterungszone (112, 121, 122, 123, 131, 132, 133, 134, 135) die Hubbewegung einer Hubeinrichtung des Flurförderzeugs (16), vorzugsweise in der vertikalen Höhe, begrenzt wird.

4. Verfahren nach einem der Ansprüche 1 bis 3, **dadurch gekennzeichnet, dass** bei Kommunikation zwischen der Sende- und Empfangsvorrichtung des Flurförderzeugs (16) mit der Sende- und Empfangsvorrichtung der Gefahrenbereichskontrollvorrichtung (14) der Betriebssteuerbefehl mittels eines bordeigenen Rechners des Flurförderzeugs (16) erzeugt wird.

5. Verfahren nach einem der Ansprüche 1 bis 4, **dadurch gekennzeichnet, dass** die Überlappung der Flurförderzeug-Erweiterungszone (18) mit der Bauten-Erweiterungszone (112, 121, 122, 123, 131, 132, 133, 134, 135) mittels eines Rechners der Warenlogistikeinrichtung (10) ermittelt wird und nach Ermittlung der Überlappung der Flurförderzeug-Erweiterungszone (18) mit der Bauten-Erweiterungszone (112, 121, 122, 123, 131, 132, 133, 134, 135) ein von einem Rechner der Warenlogistikeinrichtung (10) erzeugter Betriebssteuerbefehl vom Rechner (40) der Warenlogistikeinrichtung (10) an das Flurförderzeug (16), vorzugsweise drahtlos, übermittelt wird.

6. Verfahren nach einem der Ansprüche 1 bis 5, **dadurch gekennzeichnet, dass** von einem Rechner der Warenlogistikeinrichtung (10) die Position der Bauten-Erweiterungszone (112, 121, 122, 123, 131, 132, 133, 134, 135) oder die Positionen von mehreren Bauten-Erweiterungszonen (112, 121, 122, 123, 131, 132, 133, 134, 135) und die Position des Flurförderzeugs (16) in der Warenlogistikeinrichtung (10) an einen bordeigenen Rechner (40) des Flurförderzeugs (16) übermittelt werden und mittels des bordeigenen Rechners des Flurförderzeugs (16) die Überlappung der Flurförderzeug-Erweiterungszone (18) des Flurförderzeugs (16) mit der Bauten-Erweiterungszone (112, 121, 122, 123, 131, 132, 133, 134, 135) ermittelt wird und der Betriebssteuerbefehl von dem bordeigenen Rechner des Flurförderzeugs (16) erzeugt wird.
